# EUROPÄISCHE PATENTSCHRIFT

(11) **EP 0 746 842 B1**
(45) Veröffentlichungstag und Bekanntmachung des Hinweises auf die Patenterteilung: **10.12.1997**
(21) Anmeldenummer: 95911256.6
(22) Anmeldetag: 23.02.1995
(51) Int. Cl.: G10C 3/24

(54) **MECHANIK FÜR EIN KLAVIER**
KEYBOARD MECHANISM
MECANIQUE DE PIANO

(30) Priorität: 26.02.1994 DE 4406296
(43) Veröffentlichungstag der Anmeldung: 11.12.1996
(73) Patentinhaber: ED. SEILER, PIANOFORTEFABRIK GMBH & CO. KG, 97318 Kitzingen (DE)
(72) Erfinder: VELO, Henri, Jan, NL-3738 DR Maartensdijk (NL)
(74) Vertreter: Matschkur, Götz, Lindner Patent- und Rechtsanwälte
(86) Internationale Anmeldenummer: EP9500657
(87) Internationale Veröffentlichungsnummer: WO9523403

(56) Entgegenhaltungen:
- WO-A-87/03125
- DE-U- 9 004 697
- FR-A- 445 588
- GB-A- 717 528
- US-A- 1 554 977

## Beschreibung

Die Erfindung betrifft eine Mechanik für ein Klavier, versehen mit einem Oberhammer, der um eine erste Achse drehbar angeordnet ist, und mit einem mit dem Oberhammer zusammenarbeitenden Stoßzungenteil, das um eine zweite Achse drehbar angeordnet ist, die durch das Niederdrücken der der Mechanik zugeordneten Klaviertaste verschiebbar ist, wobei die Mechanik mit Abstoßmitteln versehen ist, die während des Zurückfallens des Oberhammers nach dem Anschlagen der Klaviersaite eine abstoßende Kraft auf den Oberhammer ausüben und durch zwei Dauermagnete gebildet werden, die mit ihren gleichnamigen Magnetpolen gegeneinander gerichtet sind.

Herkömmliche Mechaniken von Klavieren zeigen einen anderen Aufbau als Mechaniken von Flügeln. Als Folge davon ist die Repetitionsgeschwindigkeit eines Klaviers ohne zusätzliche Maßnahmen kleiner als die eines Flügels.

Der allgemeine Aufbau einer üblichen Mechanik wird nachstehend anhand der Figur 5 näher erläutert. In dieser Figur ist eine übliche Mechanik für ein Klavier in Ruhelage gezeigt. Im nicht angeschlagenem Zustand ruht der Oberhammer (Hammerkopf 3, Gegenfänger 10, Hammernuß 11) auf der Stütze 12. Durch das Niederdrücken der Klaviertaste bewegt sich das Ende 1 der Taste nach oben, wodurch sich die Stoßzunge 2 gegen die Hammernuß 11 schiebt; infolgedessen bewegt sich der Hammerkopf 3 in Richtung der Saite 4. Wenn der Hammerkopf 3 sich etwa auf halbem Wege zur Saite 4 befindet, wird mit dem Dämpfungslöffel 6 der Dämpfer 5 von der Saite 4 gehoben. Ist der Hammerkopf 3 nahe an die Saite 4 herangekommen, dann stößt das kurze Ende der L-förmigen Stoßzunge 2 gegen die Auslösepuppe 8, wodurch sich das obere Ende der Stoßzunge 2 von dem Bereich unter der Hammernuß 11 entfernt. Der Ausschlag der Stoßzunge 2 wird dabei durch eine mit Filz überzogene Stoßzungenprallleiste 25 begrenzt. Der Hammerkopf 3 schlägt danach die Saite 4 an und prallt dann zurück. Hält man nun die Taste niedergedrückt, dann wird der Gegenfänger 10 vom Fänger 9 aufgefangen. Läßt man die Taste danach hochkommen, dann bewegt sich das Ende 1 der Taste nach unten; infolgedessen versucht das Ende des langen Teiles der Stoßzunge 2 unter der Wirkung der Feder 7, wieder unter die Hammernuß 11 zu treten. Dadurch, daß der Hammerkopf 3 und die Hammernuß 11 sich unter der Wirkung der Feder 17 und des Bändchens 18 in Richtung ihrer Ausgangslage bewegen, kann sich die Stoßzunge 2 erst wieder unter die Hammernuß 11 stellen, wenn die Taste nahezu ganz hochgekommen ist. Dann erst ist die Mechanik auch wieder zum nächsten Anschlag bereit. Hierdurch ist die Repetitionsgeschwindigkeit dieser üblichen Mechanik beschränkt.

Deshalb beschreibt die deutsche Patentschrift Nr. 149 882 eine Klaviermechanik mit zusätzlichen Maßnahmen, um die Repetitionsgeschwindigkeit zu erhöhen. Die dortige Mechanik ist mit Abstoßmitteln versehen, um eine abstoßende Kraft zwischen dem Oberhammer und dem Stoßzungenteil auszuüben; diese Abstoßmittel werden durch eine Blattfeder gebildet (dort mit Bezugszeichen I wiedergegeben), die mit einem Ende am Oberhammer (Bezugszeichen d, i) angebracht ist. Diese Blattfeder ist auf solche Art befestigt, daß nach einem Tastenanschlag, wenn die Taste niedergedrückt gehalten wird, die Feder (Bezugszeichen 1) an das Ende der Stoßzunge (Bezugszeichen c) gedrückt und dadurch gespannt wird. Dadurch entsteht eine abstoßende Wirkung zwischen den beiden Teilen.

Diese Konstruktion hat einige Nachteile. Ein erster Nachteil ist, daß die Federkraft der Blattfeder nach einem gewissen Zeitverlauf abnimmt, so daß entweder die gute Wirkung der Mechanik abnimmt oder immer wieder eine Feineinstellung notwendig ist. Ein zweiter Nachteil liegt darin, daß die Blattfeder ihre Wirkung in Kontakt mit einem anderen Teil der Mechanik ausüben muß, welcher Teil zur Vermeidung störender Nebengeräusche mit (schalldämpfendem) Filz überzogen ist. Dieser Filz ist dem Verschleiß ausgesetzt und muß von Zeit zu Zeit ausgewechselt werden.

Wegen derartiger Unzulänglichkeiten bei der Verwendung von Federn in Mechaniken für Tasteninstrumenten sieht das DE-GM 90 04 697 vor, derartige Federn durch je ein zusammenwirkendes Magnetpaar zu ersetzen, deren Krafteinfluß auf der Mechanik vorgebbar ist und aufwendige Einricht- oder Nachjustiervorgänge erübrigt, und welche weder einem mechanischen Verschleiß noch einer magnetischen Materialermüdung unterliegen. Insbesondere ist hier vorgesehen, je einen Magnet eines zusammenwirkenden Paars an den einander zugewandten Flächen des Fängers und des Gegenfängers einer Klaviermechanik anzuordnen. Hierbei sollen sich die Magneten gegenseitig abstoßen und dadurch primär die übliche Hammernußfeder ersetzen; sekundär kann durch die abstoßende Magnetkaft eine Abbremsung des zurückprallenden Hammers erzeugt werden. Diese Bremskraft ist jedoch äußerst gering, da die Kraftrichtung durch die Zentren der beiden Magneten radial auf die Hammernuß grichtet ist und somit in einem äußerst geringen Abstand an der Anlenkachse des Oberhammers vorbeiläuft, so daß der Momentenhebel und damit das erzeugbare Bremsmoment äußerst gering ist. Demzufolge wird die Rückprallbewegung des Oberhammers kaum verzögert, und die Stoßzunge kann erst relativ spät wieder unter die Hammernuß treten und ist erst zu diesem späten Zeitpunkt wieder für einen neuerlichen Anschlag bereit.

An diesem trotz aller Bemühungen ungünstigen Repetierverhalten kann auch die FR-PS 445 588 nichts ändern. Hier ist vorgesehen, daß an der rückwärtigen, dem Fänger zugewandten Seite das erste Ende einer Schraubendruckfeder befestigt ist, deren anderes Ende sich an dem Gegenfänger abstützt. Diese Druckfeder versucht, die Stoßzunge so frühzeitig als möglich unter die Hammernuß zu drücken; dies kann jedoch nur gelingen, wenn der Oberhammer während der Rückprallbewegung zusätzlich abgebremst wird. Hierfür kann diese Feder jedoch allenfalls einen vernachlässigbaren geringen Beitrag leisten, da die Längsrichtung und damit auch die Kraftwirkung dieser Druckfeder nahezu exakt durch die Drehachse des Oberhammers läuft und demnach keinerlei Drehmoment auf diesen ausüben kann. Würde der Fachmann diese Druckfeder durch ein Paar zusammenwirkender Magneten ersetzen, so wäre hiervon die Kraftrichtung unbeeinflußt, und das Repetierverhalten wäre nicht anders als bei konventionellen Klaviermechaniken.

Aus diesen Nachteilen des vorbekannten Stands der Technik resultiert das die Erfindung initiierende Problem, eine Mechanik für ein Klavier zu schaffen, die wartungsfrei ist und einfach in eine bestehende, herkömmliche Mechanik eingebaut werden kann, und die auf zuverlässigem Weg eine wirkungsvolle Erhöhung der Repetitionsgeschwindigkeit erlaubt.

Die Lösung dieses Problems gelingt bei einer gattungsgemäßen Mechanik dadurch, daß die Abstoßmittel durch zwei Dauermagneten gebildet werden, von denen einer am Stoßzungenteil und der andere am Oberhammer und dabei so oberhalb des ersten Dauermagneten angeordnet ist, daß für den hinsichtlich einer maximalen Fang- und/oder Haltekraft wichtigen Stellungsbereich des Oberhammers sich beide Dauermagneten etwa vertikal übereinander befinden.

In der Mechanik kann das Stoßzungenteil um eine Achse drehbar an einem Hebel mit Fänger angeordnet sein, der durch das Niederdrücken der der Mechanik zugeordneten Klaviertaste in Richtung auf den Oberhammer verschiebbar ist. In einem solchen Fall ist es auch möglich, daß die Abstoßmittel durch zwei Dauermagneten gebildet werden, von denen einer an der Oberseite des Fängers und der andere an einem vom Oberhammer oberhalb des Fängers abstehenden Halteteil derart angeordnet ist, daß für den hinsichtlich einer maximalen Fang- und/oder Haltekraft wichtigen Stellungsbereich des Oberhammers sich beide Dauermagneten etwa vertikal übereinander befinden.

Untersuchungen haben gezeigt, daß in herkömmlichen Mechaniken bei einer Repetitionsgeschwindigkeit von weniger als etwa einem Anschlag pro Sekunde die Stoßzunge nach einem Anschlag nicht völlig unter die Hammernuß zurückschwenkt, wenn zwischen der Hammernuß und der Stoßzunge kein Spiel besteht. Demgegenüber wird in der erfindungsgemäßen Mechanik bei einer Repetitionsgeschwindigkeit von weniger als etwa einem Anschlag pro Sekunde der Oberhammer bei seinem Zurückschnellen von der Saite durch die eingebauten Magnete um einen Moment verzögert, in welchem die Stoßzunge Platz findet, um sich wieder völlig unter die Hammernuß zu stellen, noch bevor die Klaviertaste in ihre Ausgangsposition zurückgekehrt ist, obwohl auch bei dieser Mechanik im statischen Zustand kein Spiel zwischen der Hammernuß und der Stoßzunge besteht.

Zu diesem Zweck ist beiden erfindungsgemäßen Ausführungsformen gemeinsam, daß die miteinander gekoppelten Magneten besonders in dem relevanten Bereich möglicher Stellungen des Hammers etwa übereinander angeordnet sind. Demzufolge verläuft der zu der abstoßenden Magnetkraft lotrechte Momentenarm etwa horizontal und entspricht dem größten Abstand zwischen oberem Magnet und dem Mittelpunkt der Drehbewegung, so daß sich eine starke Verzögerung der Bewegung des Oberhammers und damit eine zuverlässige und wirkungsvolle Erhöhung der Repetitionsgeschwindigkeit ergibt.

Da es einfach möglich ist, Dauermagneten aus einem Material mit geringer Temperaturabhängigkeit herzustellen, wobei ihre Magnetstärke sich nicht mit der Zeit ändert, ist der Teil der Mechanik, der für die erhöhte Repetitionsgeschwindigkeit sorgt, wartungsfrei. Dadurch, daß die Magneten einander nicht berühren, treten kein zusätzlicher mechanischer Verschleiß und keine zusätzliche Schallerzeugung durch die Mechanik auf.

Die Kraft, welche die Magneten zweier nebeneinander liegender Mechaniken aufeinander ausüben, nimmt etwa mit dem Quadrat ihres Abstands ab, wodurch diese Kraft gering ist. Außerdem wird auf jede Mechanik von zwei Seiten auf dieselbe Art eine Kraft ausgeübt, so daß die Kräfte einander nahezu aufheben. Sollen auf die endseitigen Mechaniken ggf. ausgeübte, seitliche Kräfte kompensiert werden, dann können neben diesen Mechaniken Ausgleichmagneten angebracht werden.

Eine vorteilhafte Ausgestaltung der erfindungsgemäßen Mechanik ist dadurch gekennzeichnet, daß bei unbetätigter Klaviertaste und in statischem Zustand der Mechanik die Stoßzunge direkten Kontakt mit der Hammernuß hat und der Oberhammer einen geringen Abstand zum Klappleistenstoff aufweist. Diese Ausgestaltung hat den Effekt, daß es bei unbetätigter Klaviertaste und in statischem Zustand der Mechanik kein Spiel zwischen der Stoßzunge und der Hammernuß gibt. Um das zu bewirken, muß bei unbetätigter Klaviertaste und in statischem Zustand der Mechanik eine geringe Distanz zwischen dem Klappleistenstoff und dem Schaft des Oberhammers bestehen.

Ein erster Vorteil dieser Ausgestaltung der erfindungsgemäßen Mechanik ist, daß beim Niederdrücken der Klaviertaste diese sofort direkten Kontakt mit dem Oberhammer hat, was sich günstig auf die Spielart und die erreichbare Repetitionsgeschwindigkeit auswirkt. Ein zweiter Vorteil ist, daß diese Einstellung weniger kritisch ist, weil bei Abnutzung des Leders der Hammernuß sich nur das Spiel zwischen dem Klappleistenstoff und dem Schaft des Oberhammers verringert, was die gute Wirkung der Mechanik nicht beeinflußt.

Die Erfindung wird nachstehend anhand der Zeichnung näher erläutert, wobei entsprechende Teile durch dieselben Bezugszeichen bezeichnet werden. Es zeigen darin:
- Fig. 1: eine erste Ausführungsform einer erfindungsgemäßen Mechanik in der Ruhestellung,
- Fig. 2: die Mechanik aus Fig. 1 bei niedergedrückter Klaviertaste,
- Fig. 3: eine zweite Ausführungsform der Erfindung in der Ruhestellung,
- Fig. 4: die Mechanik aus Fig. 3 bei niedergedrückter Klaviertaste sowie
- Fig. 5: eine herkömmliche Mechanik für ein Klavier, in der keine Maßnahmen zur Erhöhung der Repetitionsgeschwindigkeit ergriffen sind.

Die erfindungsgemäße Mechanik nach Fig. 1 stimmt weitgehend mit einer üblichen Mechanik gemäß Fig. 5 überein, wie sie oben bereits beschrieben wurde. Gegenüber Fig. 5 sind bei Fig. 1 ein Magnethalter 13 mit einem Dauermagneten 14 und ein Magnethalter 15 mit einem Dauermagneten 16 hinzugefügt. Der Magnethalter 13 ist derart konstruiert, daß er entlang des Stiels 27, der sich zwischen der Hammernuß 11 und dem Gegenfänger 10 befindet, verschoben werden kann. Der Magnethalter 15 ist oben am langen Ende der Stoßzunge 2 angeordnet. Durch die Konstruktion des Magnethalters 15 ist es möglich, daß der Magnet 16 verschoben werden kann, so daß der Abstand zum Magneten 14 variabel ist. Diese Magneten 14, 16 sind derart in den Magnethaltern 13, 15 angeordnet, daß zwei gleichnamige Pole etwa einander gegenüber liegen. Dadurch üben die zwei Magneten 14, 16 eine abstoßende Kraft aufeinander aus, deren Größe und Richtung durch die Stärke der Magneten 14, 16 und die Lage, die sie in Bezug zueinander einnehmen, bestimmt werden.

Bis zu dem Moment, in dem der Gegenfänger 10 vom Fänger 9 gefangen wird, ist das Verhalten der Mechanik nach Fig. 1 identisch mit dem einer üblichen Mechanik gemäß Fig. 5. Die Lage, in der der Gegenfänger 10 vom Fänger 9 gefangen wird, ist in Fig. 2 gezeigt. Wie daraus ersichtlich ist, befindet sich der Magnet 16 etwa, aber nicht genau unter dem Magneten 14.

Wird nun die Taste, die bisher ganz niedergedrückt war, ein wenig hochbewegt, dann entfernt sich der Fänger 9 vom Gegenfänger 10. Die abstoßende Kraft der zwei Magneten 14, 16 sorgt dann dafür, daß die Hammernuß 11 mindestens in derselben Lage bleibt. Währenddessen bewegt sich das obere Ende des langen Teiles der Stoßzunge 2 in Richtung auf den Mechanikbalken 19 und gleichzeitig nach unten. Durch diese kombinierte Bewegung stellen sich beide Magneten 14, 16 anfangs einander gerade gegenüber. Zwar könnte dadurch ihre abstoßende Wirkung zunehmen; die günstige Relativlage der beiden Magneten wird jedoch dadurch ausgeglichen, daß der Abstand zwischen den Magneten zugenommen hat, so daß die abstoßende Wirkung insgesamt etwa konstant bleibt. Läßt man die Taste nun weiter hochkommen, dann wird sich, noch bevor die Taste ganz angehoben ist, das Ende des langen Teils der Stoßzunge 2 unter der Wirkung der Feder 7 und der abstoßenden Kraft der Magneten 14 und 16 unter die Hammernuß 11 stellen, wodurch die Mechanik zu einem nächsten Anschlag bereit ist.

Es ist daher nicht erforderlich, daß der Verschwenkwinkel des Oberhammers 3 durch die Klappleiste 12 begrenzt wird, um unterhalb der Hammernuß 11 Platz für die Stoßzunge 2 zu schaffen. Die Klappleiste 12 dient nunmehr ausschließlich dazu, ein zu starkes Überschwingen des Oberhammers 3 zu verhindern und dadurch die Lagerungselemente, insbesondere die Hammerachse 26 des Oberhammers 3 zu schonen.

Nachdem der Oberhammer 3 beim weiteren, durch die Wirkung der Magnete 14, 16 abgedämpften Zurückschwingen kurzzeitig an der Klappleiste 12 angeschlagen hat, wird er durch Zusammenwirken von Hammernuß 11 und Stoßzunge 2 sofort wieder in eine geringfügig angehobene Position gedrückt. Durch den Kontakt zwischen Hammernuß 11 und Stoßzunge 2 spricht die Mechanik bei einer folgenden Betätigung der Klaviertaste 1 unverzögert an und löst einen neuerlichen Hammerschlag aus.

Die Ausführungsform der Erfindung nach Fig. 3 unterscheidet sich von der nach den Figuren 1 und 2 nur durch die Anordnung der Magneten. In dieser Figur ist ein Magnet 23 in einem L-förmigen Halter 21 oben auf dem Gegenfänger 10 angeordnet; der andere Magnet 24 ist in einem Halter 22 angeordnet, der sich oben auf dem Fänger 9 befindet. Der Fänger 9 bildet mit dem Hebel 20 eine starre Einheit.

Fig. 4 zeigt die Mechanik nach Fig. 3 in dem Zustand, in dem die Klaviertaste niedergedrückt ist. Die zwei Magneten 23, 24 stoßen einander ab. Wenn die Klaviertaste aus der gezeigten Lage etwas losgelassen wird, dann sinkt das Ende 1 dieser Taste ein wenig. Dadurch löst sich der Gegenfänger 10 vom Fänger 9. Durch die abstoßende Kraft der Magneten 23, 24 bleibt der Hammer 3 jedoch nahezu in derselben Stellung, wodurch die Stoßzunge 2 wieder schnell unter die Hammernuß 11 treten kann. Die Taste braucht also auch bei dieser Ausführungsform nur ein wenig gehoben zu werden, um die Mechanik für den nächsten Anschlag vorzubereiten.

Durch die Tatsache, daß die Taste nicht ganz hochgebracht zu werden braucht, bevor ein neuer Anschlag möglich ist, ist die Repetitionsgeschwindigkeit der Mechaniken nach den Figuren 1 bis 4 erheblich größer als die Repetitionsgeschwindigkeit einer üblichen Mechanik nach Fig. 5. Dies hat eine wahrnehmbar günstige Auswirkung auf das Spielen von Trillern, Doppelschlägen und allen schnellen, vor allem leisen Passagen, sowie auch auf die Repetition einer einzigen Note. Die Repetitionsgeschwindigkeit einer Mechanik nach den Figuren 1 bis 4 ist daher vergleichbar mit der Repetitionsgeschwindigkeit einer modernen Mechanik eines Flügels.

Die vorteilhaften Eigenschaften der Erfindung werden bei der ersten Ausführungsform u.a. auch deshalb erreicht, weil der obere Teil der Stoßzunge 2 von der Feder 7 nahezu während des gesamten Verschwenkwinkels des Oberhammers 3 um dessen Hammerachse 26 an das Leder der Hammernuß 11 gedrückt wird, so daß der Magnethalter 15 mitsamt seines Magnets 16 eine etwa vertikale Hubbewegung ausführt, die über große Bereiche etwa parallel zu der ebenfalls überwiegend vertikalen Bewegung des anderen Magneten 14 verläuft, der um die Hammerachse 26 verschwenkt. Wie man aus einem Vergleich der Figuren 1 und 2 entnimmt, haben die beiden Magneten 14, 16 bei allen relevanten Drehstellungen des Oberhammers 3 nur einen äußerst geringen Abstand, so daß auch bei Magneten 14, 16 mit nur mäßiger Polstärke bereits eine hohe Abstoßungskraft erzeugt wird.

Bei der zweiten Ausführungsform wird die Wirkung der einander abstoßenden Magneten u.a. deshalb verstärkt, weil der obere Magnet 23 einen sehr hohen Abstand zu der Achse 26 des Oberhammers 3 aufweist und demzufolge bereits eine mäßige Abstoßungskraft bereits ein hohes Drehmoment hervorruft.

Beiden Ausführungsformen ist gemeinsam, daß die miteinander gekoppelten Magneten 14, 16; 23, 24 besonders in dem relevanten Bereich möglicher Stellungen des Hammers 3 etwa übereinander angeordnet sind. Demzufolge verläuft der zu der abstoßenden Magnetkraft lotrechte Momentenarm etwa horizontal und entspricht dem größten Abstand zwischen oberem Magnet 14; 23 und dem Mittelpunkt 26 der Drehbewegung.

Bei einer derartigen Magnetanordnung ist es möglich, daß der jeweils untere Magnet 16; 24 während des Vorschnellens des Oberhammers 3 an die Saite 4 unter dem jeweils anderen Magneten 14; 23 hindurch und anschließend unter demselben wieder zurückschwingen kann. Die unteren Magneten 15; 24 befinden sich demnach fast während der gesamten Bewegungsphase des Oberhammers 3 in unmittelbarer Nähe der Bewegungskurve des oberen Magneten 14; 23 und können diesen beim Zurückschnellen unabhängig von der jeweiligen, durch die Stellung der Taste 1 bedingten Position mit ihrer maximalen Magnetkraft abfangen und/oder in der jeweiligen Position halten.

## Patentansprüche

1. Mechanik für ein Klavier mit einem Oberhammer (3, 10, 11), der um eine erste Achse (26) drehbar angelenkt ist, mit einem mit dem Oberhammer zusammenarbeitenden, um eine zweite Achse drehbar angeordneten Stoßzungenteil (2), wobei die zweite Achse durch das Niederdrücken der der Mechanik zugeordneten Klaviertaste (1) in Richtung auf den Oberhammer verschiebbar ist, sowie mit Abstoßmitteln, die während des Zurückfallens des Oberhammers (3, 10, 11) nach dem Anschlagen der Klaviersaite (4) eine abstoßende Kraft zwischen dem Oberhammer (3, 10, 11) und dem Stoßzungenteil (2) ausüben und durch zwei Dauermagnete (14, 16) gebildet werden, die mit ihren gleichnamigen Magnetpolen gegeneinander gerichtet sind, und von denen einer (16) am Stoßzungenteil (2) angeordnet ist, **dadurch gekennzeichnet, daß** der andere Dauermagnet (14) am Oberhammer (3, 10, 11) und dabei so oberhalb des ersten Dauermagneten (14) des Stoßzungenteils (2) angeordnet ist, daß für den hinsichtlich einer maximalen Fang- und/oder Haltekraft wichtigen Stellungsbereich des Oberhammers (3,10,11) sich beide Dauermagneten (14,16) etwa vertikal übereinander befinden.

2. Mechanik nach Anspruch 1, bei der der Oberhammer (3, 10, 11) einen Hammerstiel sowie einen dazu etwa lotrechten Verbindungsstiel aufweist, dadurch gekennzeichnet, daß einer der Magneten (14) am Verbindungsstiel angeordnet ist.

3. Mechanik für ein Klavier mit einem Oberhammer (3, 10, 11), der um eine erste Achse (26) drehbar angelenkt ist, mit einem mit dem Oberhammer zusammenarbeitenden, um eine zweite Achse drehbar angeordneten Stoßzungenteil (2), wobei die zweite Achse auf einem Hebel (20) mit Fänger (9) angeordnet ist, der durch das Niederdrücken der der Mechanik zugeordneten Klaviertaste (1) in Richtung auf den Oberhammer verschiebbar ist, sowie mit Abstoßmitteln, die während des Zurückfallens des Oberhammers (3, 10, 11) nach dem Anschlagen der Klaviersaite (4) eine abstoßende Kraft zwischen dem Oberhammer (3, 10, 11) und dem Hebel (20) ausüben und durch zwei Dauermagneten (23;24) gebildet werden, die mit ihren gleichnamigen Magnetpolen gegeneinander gerichtet sind, und von denen einer (23) am Oberhammer (3, 10, 11) und der andere (24) am Fänger (9) angeordnet ist, **dadurch gekennzeichnet, daß** der eine Dauermagnet (24) auf der Oberseite des Fängers (9) und der andere Dauermagnet (23) an einem vom Oberhammer (3,10,11) oberhalb des Fängers (9) abstehenden Halteteil (21) derart angeordnet sind, daß für den hinsichtlich einer maximalen Fang- und/oder Haltekraft wichtigen Stellungsbereich des Oberhammers (3,10,11) sich beide Dauermagneten (14,16) etwa vertikal übereinander befinden.

4. Mechanik nach Anspruch 3, dadurch gekennzeichnet, daß das Halteteil (21 eine L-Form aufweist und auf der Oberseite eines Gegenfängers (10) des Oberhammers (3,10,11) angeordnet ist.

5. Mechanik nach einem der vorhergehenden Ansprüche, dadurch gekennzeichnet, daß der Abstand zwischen den Magneten einstellbar ist.

6. Mechanik nach Anspruch 5, bei der der Oberhammer (3, 10, 11) einen Hammerstiel sowie einen dazu etwa lotrechten Verbindungsstiel (27) aufweist, dadurch gekennzeichnet, daß einer der Magneten (14) am Verbindungsstiel (27) angeordnet ist, und die Abstandseinstellung durch Verschiebung des Magneten (14,23) entlang des Verbindungsstiels (27) erfolgt.

7. Mechanik nach einem der vorhergehenden Ansprüche, dadurch gekennzeichnet, daß bei unbetätigter Klaviertaste (1) und in statischem Zustand der Mechanik die Stoßzunge (2) direkten Kontakt mit der Hammernuß (11) hat und der Oberhammer (3) einen geringen Abstand zum Klappleistenstoff (12) aufweist.

8. Anordnung für eine Mehrzahl von Mechaniken nach einem der vorhergehenden Ansprüche für ein Klavier, dadurch gekennzeichnet, daß seitlich außerhalb der in der Aneinanderreihung außenliegenden Mechaniken im Bereich von deren Magneten Ausgleichsmagnete angeordnet sind.

## Claims

1. Mechanism for an upright piano with an upper hammer (3, 10, 11) which is articulated so as to be capable of rotation about a first axis (26), with a jack part (2) interacting with the upper hammer and arranged so as to be capable of rotation about a second axis, whereby the second axis is capable of being displaced in the direction of the upper hammer by the depression of the piano key (1) assigned to the mechanism, and also with repelling means which exert a repellent force between the upper hammer (3, 10, 11) and the jack part (2) while the upper hammer (3, 10, 11) falls back after striking the piano string (4) and are constituted by two permanent magnets (14, 16), the like-named magnetic poles of which are directed towards one another and one (16) of which is arranged on the jack part (2), **characterised in that** the other permanent magnet (14) is arranged on the upper hammer (3, 10, 11) and in such a manner above the first permanent magnet (14) pertaining to the jack part (2) that for the positional range of the upper hammer (3, 10, 11) that is important with respect to a maximal catching and/or holding force the two permanent magnets (14, 16) are located approximately vertically above one another.

2. Mechanism according to Claim 1, wherein the upper hammer (3, 10, 11) comprises a hammer shank and also a connecting shank that is approximately perpendicular to said hammer shank, characterised in that one of the magnets (14) is arranged on the connecting shank.

3. Mechanism for an upright piano with an upper hammer (3, 10, 11) which is articulated so as to be capable of rotation about a first axis (26), with a jack part (2) interacting with the upper hammer and arranged so as to be capable of rotation about a second axis, whereby the second axis is arranged on a wippen (20) with a check (9) which is capable of being displaced in the direction of the upper hammer by the depression of the piano key (1) assigned to the mechanism, and also with repelling means which exert a repellent force between the upper hammer (3, 10, 11) and the wippen (20) while the upper hammer (3, 10, 11) falls back after striking the piano string (4) and are constituted by two permanent magnets (23, 24), the like-named magnetic poles of which are directed towards one another and one (23) of which is arranged on the upper hammer (3, 10, 11) and the other (24) on the check (9), **characterised in that** one permanent magnet (24) is arranged on the upper side of the check (9) and the other permanent magnet (23) is arranged on a holding part (21) protruding from the upper hammer (3, 10, 11) above the check (9) in such a manner that for the positional range of the upper hammer (3, 10, 11) that is important with respect to a maximal catching and/or holding force the two permanent magnets (14, 16) are located approximately vertically above one another.

4. Mechanism according to Claim 3, characterised in that the holding part (21) has an L-shape and is arranged on the upper side of a balance hammer (10) of the upper hammer (3, 10, 11).

5. Mechanism according to one of the preceding claims, characterised in that the spacing between the magnets is adjustable.

6. Mechanism according to Claim 5, wherein the upper hammer (3, 10, 11) comprises a hammer shank and also a connecting shank (27) approximately perpendicular to said hammer shank, characterised in that one of the magnets (14) is arranged on the connecting shank (27) and the adjustment of the spacing is effected by displacement of the magnet (14, 23) along the connecting shank (27).

7. Mechanism according to one of the preceding claims, characterised in that when the piano key (1) is not actuated and in the static state of the mechanism the jack (2) has direct contact with the hammer butt (11) and the upper hammer (3) exhibits a small spacing in relation to the hinged-rail material (12).

8. Arrangement for a plurality of mechanisms according to one of the preceding claims for an upright piano, characterised in that, laterally outside of the mechanisms that are located externally in alignment, compensating magnets are arranged in the region of the magnets pertaining to said mechanisms.

## Revendications

1. Mécanique destinée à un piano, comprenant un marteau supérieur (3, 10, 11), qui est articulé de manière rotative autour d'un premier axe (26), comprenant une pièce de bâton d'échappement (2), qui coopère avec le marteau supérieur et est disposée de manière rotative autour d'un second axe, ledit second axe étant susceptible d'être déplacé en direction du marteau supérieur suite à l'appui sur la touche de piano (1) associée à la mécanique, l'ensemble comprenant également des moyens de répulsion, qui, durant la retombée du marteau supérieur (3, 10, 11) après la frappe de la corde de piano (4), exercent une force de répulsion entre le marteau supérieur (3, 10, 11) et la pièce de bâton d'échappement (2) et qui sont constitués par deux aimants permanents (14, 16) dirigés avec leurs pôles magnétiques de même nom l'un en face de l'autre, et dont l'un (16) est disposé sur la pièce de bâton d'échappement (2), caractérisée en ce que l'autre aimant permanent (14) est disposé sur le marteau supérieur (3, 10, 11) et ceci de manière telle au-dessus du premier aimant permanent (16) de la pièce de bâton d'échappement (2), que pour la zone de position du marteau supérieur (3, 10, 11) ayant de l'importance pour une force maximale d'attrape et/ou de maintien, les deux aimants permanents (14, 16) se trouvent à peu près à la verticale l'un de l'autre.

2. Mécanique selon la revendication 1, dans laquelle le marteau supérieur (3, 10, 11) comprend un manche de marteau ainsi qu'un manche de liaison sensiblement perpendiculaire au précédent, caractérisée en ce que l'un des aimants (14) est disposé sur le manche de liaison.

3. Mécanique destinée à un piano, comprenant un marteau supérieur (3, 10, 11), qui est articulé de manière rotative autour d'un premier axe (26), comprenant une pièce de bâton d'échappement (2), qui coopère avec le marteau supérieur et est disposée de manière rotative autour d'un second axe, ledit second axe étant disposé sur un levier (20) avec une attrape (9) susceptible d'être déplacée en direction du marteau supérieur suite à l'appui sur la touche de piano (1) associée à la mécanique, l'ensemble comprenant également des moyens de répulsion, qui, durant la retombée du marteau supérieur (3, 10, 11) après la frappe de la corde de piano (4), exercent une force de répulsion entre le marteau supérieur (3, 10, 11) et le levier (20) et qui sont constitués par deux aimants permanents (23, 24) dirigés avec leurs pôles magnétiques de même nom l'un en face l'autre, et dont l'un (23) est disposé sur le marteau supérieur (3, 10, 11) et l'autre (24) sur l'attrape (13), caractérisée en ce que l'un (24) des aimants permanents est disposé sur le côté supérieur de l'attrape (9) et l'autre aimant permanent (23) est disposé sur une pièce de support (21) faisant saillie du marteau supérieur (3, 10, 11) au-dessus de l'attrape (9) et ceci de manière telle, que pour la zone de position du marteau supérieur (3, 10, 11) ayant de l'importance pour une force maximale d'attrape et/ou de maintien, les deux aimants permanents (23, 24) se trouvent à peu près à la verticale l'un de l'autre.

4. Mécanique selon la revendication 3, caractérisée en ce que la pièce de support (21) présente une forme de "L" et est disposée sur le côté supérieur d'une pièce d'attrape conjuguée (10) du marteau supérieur (3, 10, 11).

5. Mécanique selon l'une des revendications précédentes, caractérisée en ce que la distance entre les aimants est réglable.

6. Mécanique selon la revendication 5, dans laquelle le marteau supérieur (3, 10, 11) comprend un manche de marteau ainsi qu'un manche de liaison (27) sensiblement perpendiculaire au précédent, caractérisée en ce que l'un des aimants (14) est disposé sur le manche de liaison (27), et le réglage de la distance s'effectue par coulissement de l'aimant (14, 23) le long du manche de liaison (27).

7. Mécanique selon l'une des revendications précédentes, caractérisée en ce que pour une touche de piano (1) non actionnée et dans l'état statique de la mécanique, le bâton d'échappement (2) est en contact direct avec la noix de marteau (11), et le marteau supérieur (3) présente une faible distance à l'étoffe de barre d'appui pivotante (12).

8. Agencement pour une pluralité de mécaniques selon l'une des revendications précédentes pour un piano, caractérisé en ce que des aimants de compensation sont écartés latéralement par rapport aux mécaniques alignées à l'extérieur, dans la zone des aimants de ces mécaniques.
